# EUROPÄISCHE PATENTSCHRIFT

(11) **EP 0 597 176 B1**
(45) Veröffentlichungstag und Bekanntmachung des Hinweises auf die Patenterteilung: **07.01.1999**
(21) Anmeldenummer: 93108474.3
(22) Anmeldetag: 26.05.1993
(51) Int. Cl.: E01C 23/06

(54) **Verfahren und Vorrichtung zur Sanierung beschädigter Fahrbahnen**
Process and apparatus for renovating damaged roadways
Procédé et dispositif de rénovation des chaussées endommagées

(30) Priorität: 08.11.1992 DE 4237512
(43) Veröffentlichungstag der Anmeldung: 18.05.1994
(73) Patentinhaber: WIRTGEN GmbH, 53578 Windhagen (DE)
(72) Erfinder: Wirtgen, Reinhard, 53578 Windhagen (DE)
(74) Vertreter: Schüler, Horst, Dr.

(56) Entgegenhaltungen:
- EP-A- 0 158 560
- EP-A- 0 182 748
- EP-A- 0 237 424
- EP-A- 0 274 920
- EP-A- 0 316 752
- FR-A- 993 311
- FR-A- 2 586 435
- CIVIL ENGINEERING März 1981 , LONDON GB Seiten 34 - 35 SERVAS 'cold mix recycling'

## Beschreibung

Die ständig steigende Verkehrsbelastung auf Landstraßen und Autobahnen macht eine dauernde Überholung der Verkehrswege notwendig. Die hierfür zum Einsatz kommenden Verfahren und Vorrichtungen haben sich im Laufe der Zeit gewandelt und sind dem wachsenden Bedarf angepaßt worden.

Während man in früherer Zeit lediglich den Oberbau der beschädigten Fahrbahnen abfräste und das so anfallende Fräsgut auf Deponien ablegte und Schichten aus neuem Material aufbrachte, hat man in den letzten Jahren aufgrund des mehr in den Vordergrund tretenden Umweltbewußtseins der Wiederverwendung des abgefrästen Materials größere Beachtung geschenkt und Verfahren entwickelt, mit denen eine vollständige Wiederverwendung des Fräsgutes ermöglicht wird, so daß einmal teures Baumaterial eingespart und zum anderen die Belastung der Deponien mit derartigem Fräsgut vermieden wird.

Bei diesem Recyclingverfahren wird dabei die Aufarbeitung des abgefrästen Materials an Ort und Stelle vorgenommen, so daß der Transport des abgefrästen Materials zu einer Aufbereitungsanlage und der Rücktransport zur Baustelle entfällt.

Bei dem sogenannten Kalt-Recyclingverfahren wird der Straßenoberbau auf erforderliche Tiefe bis zu ca. 40 cm abgefräst und zerkleinert, intensiv mit einem Bindemittel aus Zement oder aus Zementschlemme und/oder Bitumenemulsion gemischt und erneut eingebaut. Häufig wird dann eine Deckschicht aus neuem Asphalt als oberer Abschluß aufgebracht.

Solche Kalt-Recyclingverfahren haben die Kosten für die Sanierung beschädigter Asphaltschichten ganz wesentlich vermindert. Indessen erweist es sich bei derartigen Kalt-Recyclingverfahren als nachteilig, daß die Zusammensetzung des abgefrästen Straßendeckenmaterials in Bezug auf die Korngröße der mineralischen Stoffe nicht oder nur schwer geändert werden kann. Die mit diesem Verfahren in der Hauptsache sanierten Landstraßen zeichnen sich andererseits aber gerade dadurch aus, daß die Zusammensetzung der Asphaltschichten, insbesondere der unteren Tragschichten sehr häufig variiert, so daß das abgefräste Material hinsichtlich der Kornzusammensetzung häufig nicht den heutigen Anforderungen entspricht.

Des weiteren hat sich bei diesen Verfahren das Vorstreuen des hydraulischen Bindemittels mittels Streuwagen auf die Fahrbahnoberfläche als problematisch erwiesen, da dieses bei windigem Wetter weggeweht wird. Somit ist eine genaue kontinuierliche Zugabe nicht gewährleistet und die Umwelt wird stark belastet.

Ein weiterer Nachteil der bisher angewandten Kalt-Recyclingverfahren ist die geringe Arbeitsbreite der Geräte, wodurch ein Bearbeiten der gesamten Breite einer Fahrspur nicht möglich ist, und somit Anschlußnähte des recycelten Belages im Bereich der einzelnen Fahrspuren entstehen, welche sich als problematisch erweisen.

Die EP-A-0 158 560 beschreibt ein Verfahren zur Sanierung beschädigter Fahrbahnen, bei dem der Fahrbahnbelag nicht abgefräst, sondern in Blöcken herausgebrochen und dann zerkleinert wird. Dem zerkleinerten Material wird ein Korrekturgranulat zugegeben, dessen Menge aus einer Analyse des zerkleinerten Materials ermittelt wird. Darüber hinaus wird Bindemittel in einem festen Mischungsverhältnis zugegeben.

Ein Verfahren zur Sanierung beschädigter Fahrbahnen, bei dem eine Flüssigkeit, jedoch kein mineralischer Zusatzstoff dem abgefrästen und zerkleinerten Fahrbahndeckenmaterial zugemischt wird, ist aus der EP-A-0 182 748 bekannt.

Die EP-A-0 237 424 schlägt vor, dem abgefrästen Material Bindemittel (Zement) und Wasser zuzugeben, wobei die Menge an Zement und Wasser in Abhängigkeit von der Vorschubgeschwindigkeit der Straßensanierungsmaschine berechnet wird.

Die EP-A-0 316 752 offenbart eine Einrichtung zur Sanierung von Straßenaufbauschichten mit einem Aufnahmesilo für das Altmaterial. Das Altmaterial gelangt in ein Brechwerk, dem Zusatz-Materialkomponenten aus verschiedenen Behältern zugeführt werden.

Eine Vorrichtung zur Sanierung beschädigter Fahrbahnen ist auch aus der FR-A-2 586 435 bekannt. Eine Analyse der aufzuarbeitenden Straßendecke wird bei der bekannten Vorrichtung nicht vorgenommen. Die Menge des zuzugebenden Stoffes wird lediglich in Abhängigkeit von dem Vorschub der Maschine bestimmt.

Die EP-A-0 274 920 beschreibt ein Kalt-Recyclingverfahren, bei dem nur Bindemittel dem aufzubereitenden Material zugesetzt wird, um eine optimale Verdichtung zu erzielen. Mineralische Zuschlagstoffe werden dem Material nicht zugegeben.

Der Erfindung liegt die Aufgabe zugrunde, ein Verfahren anzugeben, mit dem das an Ort und Stelle zerkleinerte Deckenmaterial in einer optimalen Zusammensetzung wiederaufbereitet werden kann. Die Lösung dieser Aufgabe erfolgt erfindungsgemäß mit den Merkmalen des Patentanspruchs 1.

Darüber hinaus liegt der Erfindung die Aufgabe zugrunde, eine Vorrichtung zur Durchführung des Verfahrens zu schaffen. Diese Aufgabe wird mit den Merkmalen des Patentanspruchs 7 gelöst.

Bei dem erfindungsgemäßen Verfahren sind alle für die Sanierung des Straßenoberbaus erforderlichen Komponenten auf der Recyclingmaschine vorgesehen, so daß Änderungen in der Zusammensetzung der zu sanierenden Schichten durch entsprechende Steuerung und/oder Regelung der Zugabemengen der in Frage stehenden Komponente ausgeglichen werden können, so daß die auf diese Weise hergestellte neue Schicht den Anforderungen des modernen Straßenverkehrs gerecht wird.

Bei dem erfindungsgemäßen Verfahren wird durch Probenahme und Analyse die Zusammensetzung des zu sanierenden Straßenaufbaus ermittelt und die so erhaltenen Daten werden in einen Computer eingegeben, der in Abhängigkeit von den eingegebenen Sollwerten die zuzusetzenden Materialien in der jeweils erforderlichen Menge und Korngröße ermittelt und sogleich die Zugabe von mineralischen Bestandteilen wie auch der Bindemittel definiert und an die entsprechenden Steuer-Regel-Stellglieder gibt, die entsprechend steuern und regeln.

Bei dem erfindungsgemäßen Verfahren wird somit ein wiederaufbereitetes Material erhalten, welches eine optimale Zusammensetzung aufweist und somit im eingebauten Zustand allen Anforderungen des modernen Straßenverkehrs in vollem Umfange gerecht wird.

Es hat sich dabei als sehr zweckmäßig erwiesen, wenn das hydraulische Bindemittel, wie beispielsweise Zement, mit dem Wasser chargenweise in einem Behälter vorgemischt wird und während des Arbeitsvorganges eingespritzt wird.

Die Zugabe der mineralischen Bestandteile erfolgt dabei vorteilhafterweise über Förderbänder bzw. Transportschnecken, die in Abhängigkeit von der Vorschubgeschwindigkeit der Recyclingmaschine gesteuert werden. Flüssige Bindemittel werden vorteilhafterweise über entsprechende Dosierpumpen zugegeben und Zement, der an sich pulverförmig ist und bisher mittels eines Streuwagens auf die zu sanierende Straßendecke gestreut wurde, wird zweckmäßig als Zementschlemme (Suspension) zugesetzt.

Bedingt durch die variable Arbeitsbreite, was eine Bearbeitung der gesamten Breite einer Fahrspur ermöglicht, wird das zu recycelnde Material mit den Zuschlagstoffen homogen gemischt und eine gleichmäßige Materialbeschaffenheit über die gesamte Breite wird gewährleistet. Des weiteren kann durch die Zugabe der mineralischen Zuschlagstoffe die Ebenheit der Fahrbahn verbessert werden.

Die Dosiervorrichtungen für die auf der Recyclingmaschine vorgesehenen Komponenten sind unter Berücksichtigung der durch Analyse festgestellten Zusammensetzung des alten Straßenoberbaus steuerbar und/oder regelbar. Auf diese Weise können Änderungen in der Zusammensetzung dieses alten Straßenaufbaus sogleich durch Änderung der Zugabemengen auf der Recyclingmaschine ausgeglichen werden.

Auf diese Weise ergibt sich die Möglichkeit, Zusammensetzung und die Korngrößenzusammensetzung des beim Abfräsen der alten Schichten entstehenden Materials wesentlich genauer den notwendigen Zusammensetzungen anzupassen, um einen optimalen Zusammensetzungsbereich und damit ein allen Anforderungen des modernen Straßenverkehrs entsprechendes Material für den Wiedereinbau zu erhalten.

Als Mischvorrichtung können beliebige Mischer wie beispielsweise Zwangsmischer Anwendung finden. Als besonders vorteilhaft hat es sich indessen erwiesen, die Fräswalze selbst als Mischvorrichtung und/oder in Verbindung mit einem Mischer für die zu mischenden Komponenten einzusetzen. Hierzu werden einerseits die mineralischen Komponenten und andererseits die Bindemittelkomponente(n) in den zweckmäßigerweise durch je ein vorderes Abdeckschild und ein hinteres Abstreifschild abgeschlossenen Raum der Fräswalze eingegeben und mit dem aufgefrästen Material innig vermischt. Über eine Auslaßöffnung im hinteren Abstreifschild verläßt das Material den Fräswalzenraum und wird gegebenenfalls zusätzlich in einen Mischer übergeben. Das fertig gemischte Material wird dann von der Verteilerschnecke aufgenommen und von der Einbaueinheit profilgerecht eingebaut und verdichtet.

Die Komponente Zement kann mit der für das Recyclingmaterial erforderlichen Wassermenge entsprechend der Zementzugabemenge zu einer Suspension vorgemischt werden. Die Komponente Bitumenemulsion kann in gleicher Weise wie das Wasser von computergesteuerten und/oder geregelten Förderpumpen zugesetzt werden. Hierbei wird die Bitumenemulsion mit der Zementsuspension gemischt und über die gesamte Breite der Fräswalze in den Fräswalzenraum und/oder in den Mischer eingesprüht. Hierdurch werden die Zugabekomponenten innig mit dem aufgefrästen Material vermischt.

Zur Dosierung der Mineralkomponenten und des Zusatzmischgutes sind vorzugsweise computergesteuerte und/oder geregelte Förderbänder oder Schneckenförderer vorgesehen, die das Material aus den auf der Maschine vorgesehenen Vorratsbehälter in den Fräswalzenraum transportieren, wo dasselbe innig mit dem aufgefrästen Material vermischt wird.

Die Steuerung und/oder Regelung der Förderpumpen und/oder der Förderbänder bzw. der Förderschnecken erfolgt - wie bereits erwähnt - vorzugsweise über einen Computer, in den die wegeabhängig durch die Analyse festgestellte Zusammensetzung des alten Straßenoberbaus eingegeben ist und anhand dieser Daten die Zugabemengen und Korngrößen ermittelt und die Zuschlagstoffe in der erforderlichen Menge und Korngröße zugegeben werden.

Das Abfräsen des alten Straßenoberbaus auf erforderliche Tiefe von bis zu 40 cm über die gesamte Breite einer Fahrspur erfordert eine außerordentliche massive Ausbildung der Maschine und relativ große Kraftreserven des Antriebsmotors. Durch die hohe Leistung der Recyclingmaschine ist der Verbrauch an Zugabestoffen sehr hoch.

Gemäß einer weiteren vorteilhaften Ausführungsform der vorliegenden Erfindung sind daher auf der Recyclingmaschine lediglich die Dosiervorrichtungen mit Steuerung und/oder Regelung angeordnet, während die Zugabekomponenten in entsprechenden Vorratsbehältern auf einem gesonderten Transportfahrzeug gelagert sind und über Fördereinrichtungen an die Dosiervorrichtungen des Recyclers anschließbar sind.

Die Transportfahrzeuge mit den darauf angeordneten Zugabekomponenten fahren dabei zweckmäßig vor und/oder hinter der Recyclingmaschine her und liefern die Zugabekomponenten in der gewünschten Menge direkt an die Dosiervorrichtungen.

Dies hat den Vorteil, daß das Gewicht der Recyclingmaschine nicht übermäßig groß wird, andererseits die Zugabekomponenten in größerer Menge zur Verfügung stehen, so daß größere Arbeitsleistung gefahren werden kann.

Die notwendigen Fördereinrichtungen sind einmal für die Flüssigkomponenten vorzugsweise Schläuche mit Schnellverschlüssen und zum anderen für die mineralischen Bestandteile Förderbänder oder Förderschnecken, bei denen der Antrieb und damit die Förderleistung ebenfalls gesteuert bzw. geregelt wird.

Gemäß einer weiteren vorteilhaften Ausführungsform sind lediglich die Vorratsbehälter für die mineralischen Komponenten auf der Recyclingmaschine angeordnet, während die Vorratsbehälter für die Flüssigkomponenten auf dem Transportfahrzeug verbleiben.

Zusammenfassend ergibt sich somit, daß durch das erfindungsgemäße Verfahren und die dafür vorgesehene erfindungsgemäße Vorrichtung eine wesentliche Verbesserung des sogenannten Kalt-Recyclingverfahrens erreicht wird, dahingehend, daß Unterschiede in dem wiederaufbereiteten Material der alten Straßendecke auf der Recyclingmaschine ausgeglichen werden können, so daß bei 100%-igem Wiedereinbau des aufgefrästen Materials optimale Zusammensetzungen der kalt-recycelten Lagen erreicht werden, so daß die solchermaßen im Kalt-Recyclingverfahren sanierten Straßenschichten alle Anforderungen des modernen Straßenverkehrs erfüllen.

Die Erfindung wird nachfolgend anhand der beigefügten Zeichnungen näher erläutert.

In den Zeichnungen zeigt:
- Figur 1: den Schichtenaufbau eines Straßenoberbaus vor und nach Durchführung des Kalt-Recyclingverfahrens.
- Figur 2: eine schematische Seitenansicht einer erfindungsgemäßen Kalt-Recyclingmaschine.
- Figur 3: eine schematische Seitenansicht einer anderen erfindungsgemäßen Kalt-Recyclingmaschine.

In Figur 1 ist der mit "vorher" bezeichnete Teil des beschädigten Straßenoberbaus im Schnitt dargestellt. Auf der Schottertragschicht 1 sind die bituminösen Lagen 2 aufgebracht, die stark ausgefahren sind und saniert werden müssen.

In erforderlicher Tiefe bis zu 40 cm werden die bituminösen Lagen 2 und/oder die darunter befindliche Schotterschicht 1 abgefräst und gemäß dem erfindungsgemäßen Verfahren zerkleinert, mit Mineralkomponenten in der erforderlichen Korngröße und Menge und mit Bindemittel(n) aus Zement, Wasser und/oder Bitumenemulsion vermischt und zu den kalt-recycelten Lagen 3, wie sie unter der Bezeichnung "nachher" dargestellt sind, eingebaut. Auf diesen kalt-recycelten Lagen 3 kann gegebenenfalls noch eine neue Verschleißschicht 4 aus neuem Belagmaterial aufgebracht werden.

Durch die vor dem Recyclingverfahren durchgeführten Probenahme und Analyse des alten Straßenoberbaus wurde dabei die Zusammensetzung desselben genau ermittelt, und entsprechend dieser Zusammensetzung wurde wegeabhängig die Zugabekomponente in genau dosierter Form und Menge zugegeben, um so einen kalt-recycelten neuen Straßenaufbau zu schaffen, der hinsichtlich der kalt-recycelten Lagen optimale Zusammensetzung aufweist und damit allen Anforderungen des modernen Straßenverkehrs entspricht.

Figur 2 zeigt in schematischer Seitenansicht eine Vorrichtung zur Durchführung des erfindungsgemäßen Verfahrens mit einem selbstfahrenden Fahrwerk auf Raupen 1,2 und darunter angeordneter motorisch angetriebener Fräswalze 3 und einer Einbaueinheit 4, bei der Vorratsbehälter mit Dosiervorrichtung für mineralische Komponente(n) 5 und für die Bindemittelkomponenten 6,7 vorgesehen sind.

Ein hinter den Fräswalzen angeordneter Mischer 12 dient in Verbindung mit der Fräswalze zur Durchmischung des aufgefrästen Materials.

Die mineralischen Komponenten 5 sind in einem in Längsrichtung unterteilten Behälter in mehreren unterschiedlichen Zusammensetzungen vorhanden und werden über die Transporteinrichtung 8 dem Fräswalzenraum zugeführt. In diesem Fräswalzenraum und/oder in den Mischer münden auch die Düsen 9 und 10, mit denen die Zementsuspension und/oder die Bitumenemulsion eingesprüht wird.

Das solchermaßen mit mineralischen Bestandteilen und Bindemitteln vermischte abgefräste Material tritt durch eine in dem hinteren Abstreifschild des Fräswalzenraums vorgesehene öffnung aus und kann einem Mischer übergeben werden, um dann von der Verteilerschnecke 11 über die Breite der Fahrbahn verteilt zu werden, wo das Material dann von der Einbaueinheit 4 zu einer fertigen Schicht eingebaut wird.

Figur 3 zeigt in schematischer Seitenansicht eine andere Vorrichtung zur Durchführung des erfindungsgemäßen Verfahrens, ebenfalls mit einem selbstfahrenden Fahrwerk auf Raupen 1,2 und darunter angeordneten motorisch angetriebenen Fräswalzen 3, die in ihrer Arbeitsbreite variabel sind und so der jeweiligen Fahrbahnbreite angepaßt werden können. Die Einbaueinheit, Vorratsbehälter, Dosiervorrichtungen für mineralische Komponenten 5 und für die Bindemittelkomponenten 6,7 entsprechen der Vorrichtung nach Figur 2.

Statt der im Vorderteil der Recyclingmaschine vorgesehenen Vorratsbehälter 5 bis 7 können gemäß einer anderen Ausführungsform der vorliegenden Erfindung an dieser Stelle auch lediglich die Anschlußstutzen nebst Dosier- und Steuereinheit vorgesehen sein, um einerseits die flüssigen Bindemittel und zum anderen auch die Mineralkomponente 5 von einem vorausfahrenden Transportfahrzeug zu übernehmen. Es können selbstverständlich auch kleinere Vorratsbehälter als Pufferbehälter beibehalten werden, um den Recyclingbetrieb auch beim Auswechseln des Transportfahrzeuges aufrecht zu erhalten.

Der Transport der Mineralkomponenten erfolgt dabei zweckmäßig über ein Förderband bzw. eine Förderschnecke, die gegebenenfalls in einem Förderrohr läuft.

## Patentansprüche

1. Verfahren zur Stabilisierung oder Sanierung beschädigter Fahrbahnen, bei dem der beschädigte Straßenoberbau abgefräst und das dabei anfallende Deckenmaterial an Ort und Stelle zerkleinert und nach Analyse von dessen Zusammensetzung unter Zusatz von Bindemittel enthaltenden Zuschlagstoffen zu einer neuen Decke wieder eingebaut wird, dadurch gekennzeichnet, daß die Zuschlagstoffe neben Bindemittel(n) auch gekörnte Mineralkomponenten umfassen, wobei auf Grundlage der durch die Analyse ermittelten Zusammensetzung des abgefrästen Deckenmaterials sowohl die erforderliche Menge an zuzusetzendem Bindemittel als auch die erforderlichen Korngrößen und Mengen der zuzusetzenden Mineralkomponenten nach Maßgabe zuvor festgesetzter Sollwerte bestimmt werden.

2. Verfahren nach Anspruch 1, dadurch gekennzeichnet, daß dem abgefrästen und zerkleinerten Deckenmaterial Bindemittel in Mischung mit Wasser zudosiert wird.

3. Verfahren nach Anspruch 2, dadurch gekennzeichnet, daß Bindemittel mit der erforderlichen Menge Wasser gemischt und dem abgefrästen Material vor dem Einbau mittels einer Pumpe zudosiert wird.

4. Verfahren nach einem der Ansprüche 1 bis 3, dadurch gekennzeichnet, daß die Zudosierung von gekörnten Mineralkomponenten und/oder Bindemittel(n) mittels wegeabhängiger Steuerungen erfolgt.

5. Verfahren nach einem der Ansprüche 1 bis 4, dadurch gekennzeichnet, daß das Abfräsen des beschädigten Straßenoberbaus über die gesamte Breite einer Fahrbahn in einer Tiefe bis zu etwa 40 cm erfolgt.

6. Verfahren nach Anspruch 5, dadurch gekennzeichnet, daß auf die neue Straßendecke eine Deckschicht (4) aus neuem Straßendeckenmaterial aufgebracht wird.

7. Vorrichtung zur Durchführung des Verfahrens nach einem oder mehreren der Ansprüche 1 bis 6, mit einem selbstfahrenden Fahrwerk, mit darunter angeordneter, motorisch angetriebenen Fräswalze(n) (3) und einer Einbaueinheit (4), welche in ihrer Arbeitsbreite variabel sind, dadurch gekennzeichnet, daß Vorratsbehälter (6,7) mit Dosiervorrichtung für Bindemittel und Vorratsbehälter (5) mit Dosiervorrichtung für gekörnte Mineralkomponenten vorgesehen sind, daß eine Mischvorrichtung für das abgefräste Deckenmaterial und die Zuschlagstoffe auf dem Fahrwerk vorgesehen ist, und daß eine Steuerung vorgesehen ist, mittels derer die Dosiervorrichtungen für Bindemittel und gekörnte Mineralkomponenten auf Grundlage der durch Analyse ermittelten Zusammensetzung des abgefrästen Deckenmaterials sowohl hinsichtlich der erforderlichen Menge an zuzusetzendem Bindemittel als auch hinsichtlich der erforderlichen Korngrößen und Mengen der zuzusetzenden Mineralkomponenten nach Maßgabe zuvor festgesetzter Sollwerte steuerbar sind.

8. Vorrichtung nach Anspruch 7, dadurch gekennzeichnet, daß die Fräswalze(n) (3) gleichzeitig die Mischvorrichtung für die zu mischenden Komponenten sind.

9. Vorrichtung nach Anspruch 8, dadurch gekennzeichnet, daß zur innigen Mischung des abgefrästen Materials mit den zugegebenen Komponenten in Fahrtrichtung hinter den Fräswalze(n) eine weitere Mischvorrichtung vorgesehen ist.

10. Vorrichtung nach einem oder mehreren der Ansprüche 7 bis 9, dadurch gekennzeichnet, daß zur Dosierung der Bindemittel elektrisch ansteuerbare Förderpumpen vorgesehen sind.

11. Vorrichtung nach einem oder mehreren der Ansprüche 7 bis 9, dadurch gekennzeichnet, daß zur Dosierung der Mineralkomponenten elektrisch ansteuerbare Förderbänder oder Schneckenförderer (8) vorgesehen sind.

12. Vorrichtung nach Anspruch 10 oder 11, dadurch gekennzeichnet, daß die Steuerung der Förderpumpen und/oder der Förderbänder oder -schnecken (8) mit einem Computer erfolgt, in den die wegabhängig durch Analyse festgestellte Zusammensetzung der alten Straßendecke eingegeben und anhand dieser Daten die Zugabemengen ermittelt werden.

13. Vorrichtung nach einem oder mehreren der Ansprüche 7 bis 12, dadurch gekennzeichnet, daß auf dem Fahrwerk die Dosiervorrichtungen mit der Steuerung angeordnet und die Zuschlagstaffe auf einem gesonderten Transportfahrzeug gelagert und über Fördereinrichtungen an die Dosiervorrichtungen lieferbar sind.

14. Vorrichtung nach Anspruch 13, dadurch gekennzeichnet, daß die Fördereinrichtungen des Transportfahrzeuges über Schnellverschlußkupplungen an die Dosiervorrichtungen auf dem Fahrwerk anschließbar sind.

15. Vorrichtung nach einem oder mehreren der Ansprüche 7 bis 13, dadurch gekennzeichnet, daß die Vorratsbehälter (5) für gekörnte Mineralkomponenten auf dem Fahrwerk und die Vorratsbehälter (6,7) für Zementschlemme und Bitumenemulsion als Bindemittel auf einem gesonderten Transportfahrzeug angeordnet sind.

## Claims

1. A method of stabilising or renovating damaged roadways in which the damaged road surface is cut away, the surface material arising thereby being comminuted *in situ* and after its composition has been analysed and after the admixture of additives containing binders, incorporated again to form a new top surface, characterised in that the additives, along with the binder(s), also comprise granular mineral components whereby, on a basis of the composition of the cut away surface material ascertained by analysis, both the necessary quantity of binder to be added and also the necessary granulation and quantities of material components which are to be added are determined in accordance with previously established desired values.

2. A method according to claim 1, characterised in that binder mixed with water is added to the cut away and comminuted surface material.

3. A method according to claim 2, characterised in that binder is mixed with the necessary quantity of water and added to the cut away material in measured quantities by means of a pump and prior to incorporation.

4. A method according to one of claims 1 to 3, characterised in that the quantitative admixture of granular mineral components and/or binder(s) takes place by means of path-dependent control means.

5. A method according to one of claims 1 to 4, characterised in that the damaged road surface is cut away to a depth of up to about 40 cm over the entire width of a carriage way.

6. A method according to claim 5, characterised in that a top layer (4) of new road surfacing material is laid on the new road surface.

7. An apparatus for carrying out the method according to one or more of claims 1 to 6, with a self-propelled chassis and with, disposed beneath it, a motor driven cutting roller or rollers (3) and an incorporating unit (4) the working widths of which are variable, characterised in that storage tanks (6, 7) having dispensing means for binder and storage containers (5) with dispensing means for granular mineral components are provided and in that means of mixing the cut away surface material and the additives are provided on the chassis and in that a control arrangement is provided by means of which the devices for quantitative dispensing of binder and granular mineral components can be controlled on a basis of the analytically ascertained composition of the cut away surface material and also with reference to the necessary quantity of binder to be added and also in respect of the necessary granulation and quantities of mineral components which need to be added according to the dictates of previously fixed desired values.

8. An apparatus according to claim 7, characterised in that the cutter roller(s) (3) are at the same time the means of mixing the components which have to be mixed.

9. An apparatus according to claim 8, characterised in that for intimate mixture of the cut away material with the added components, a further mixing apparatus is provided after the cutter roller(s), in the direction of travel.

10. An apparatus according to one or more of claims 7 to 9, characterised in that electrically controllable delivery pumps are provided for quantitative dispensing of the binders.

11. An apparatus according to one or more of claims 7 to 9, characterised in that electrically controllable conveyor belts or worm conveyors (8) are provided for quantitative dispensing of the mineral components.

12. An apparatus according to claim 10 or 11, characterised in that control of the delivery pumps and/or conveyor belts or worms (8) takes place with a computer into which the composition of the old road surface as ascertained by analysis and on a path-dependent basis is fed and the quantities of additive are ascertained on a basis of these data.

13. An apparatus according to one or more of claims 7 to 12, characterised in that the dispensing means with the control means are disposed on the chassis, the additives are mounted on a separate transporter vehicle and can be delivered to the dispensing means via conveyor means.

14. An apparatus according to claim 13, characterised in that the conveyor means on the transporter vehicle can be connected to the dispensing means on the chassis by means of quick-lock couplings.

15. An apparatus according to one or more of claims 7 to 13, characterised in that the storage containers (5) for granular components are disposed on the chassis and storage tanks (6, 7) for cement, sludge and bitumen emulsion, as binding agents, are disposed on a separate transporter vehicle.

## Revendications

1. Procédé pour la stabilisation ou la rénovation de chaussées endommagées, dans lequel on élimine par fraisage la superstructure endommagée et on soumet sur place à un broyage la matière de recouvrement que l'on obtient en l'occurrence et, après analyse de sa composition, on la pose à nouveau pour obtenir un nouveau recouvrement en ajoutant des additifs contenant des liants, caractérisé en ce que les additifs comprennent, outre un ou des liants, également des composants minéraux granulaires, dans lequel, sur base de la composition de la matière de recouvrement éliminée par fraisage, déterminée par l'analyse, on détermine aussi bien la quantité requise de liant à ajouter que les granulométries et les quantités requises des composants minéraux à ajouter en fonction de valeurs de consigne établies au préalable.

2. Procédé selon la revendication 1, caractérisé en ce qu'on procède à l'addition dosée de liants en mélange avec de l'eau à la matière de recouvrement éliminée par fraisage et broyée.

3. Procédé selon la revendication 2, caractérisé en ce qu'on mélange le liant avec la quantité requise d'eau et on ajoute le mélange de manière dosée à l'aide d'une pompe à la matière éliminée par fraisage avant la pose.

4. Procédé selon l'une quelconque des revendications 1 à 3, caractérisé en ce que l'addition dosée des composants minéraux granulaires et/ou du ou des liants a lieu à l'aide de commandes dépendant de la voie.

5. Procédé selon l'une quelconque des revendications 1 à 4, caractérisé en ce que l'élimination par fraisage de la superstructure endommagée a lieu sur toute la largeur d'une voie de circulation jusqu'à une profondeur d'environ 40 cm.

6. Procédé selon la revendication 5, caractérisé en ce qu'on applique, sur le nouveau tapis routier, une couche de protection (4) constituée par une nouvelle matière de tapis routier.

7. Dispositif pour la mise en oeuvre du procédé selon une ou plusieurs des revendications 1 à 6, comprenant un mécanisme de déplacement automobile en dessous duquel sont disposées une ou plusieurs fraises (3) entraînées par un moteur et une unité de pose (4), dont les largeurs de travail est sont variables, caractérisé en ce qu'on prévoit des récipients de réserve (6, 7) munis d'un dispositif de dosage pour le liant et un dispositif de réserve (5) muni d'un dispositif de dosage pour des composants minéraux granulaires; en ce qu'on prévoit sur le mécanisme de déplacement un dispositif de mélange pour la matière de recouvrement éliminée par fraisage et pour les additifs; et en ce qu'on prévoit une commande à l'aide de laquelle on peut commander les dispositifs de dosage pour le liant et pour les composants minéraux granulaires sur base de la composition de la matière de recouvrement éliminée par fraisage, déterminée par analyse, aussi bien en ce qui concerne la quantité requise du ou des liants à ajouter qu'en ce qui concerne les granulométries et les quantités requises des composants minéraux à ajouter, en fonction de valeurs de consigne établies au préalable.

8. Dispositif selon la revendication 7, caractérisé en ce que la ou les fraises (3) représentent simultanément le dispositif de mélange pour les composants à mélanger.

9. Dispositif selon la revendication 8, caractérisé en ce qu'on prévoit un dispositif de mélange supplémentaire monté derrière la ou les fraises dans le sens de déplacement, pour le mélange intime de la matière éliminée par fraisage avec les composants à ajouter.

10. Dispositif selon une ou plusieurs des revendications 7 à 9, caractérisé en ce qu'on prévoit, pour le dosage du ou des liants, des pompes d'alimentation qui peuvent être excitées par voie électrique.

11. Dispositif selon une ou plusieurs des revendications 7 à 9, caractérisé en ce que, pour le dosage des composants minéraux, on prévoit des bandes transporteuses ou des transporteurs à vis sans fin (8) qui peuvent être excités par voie électrique.

12. Dispositif selon la revendication 10 ou 11, caractérisé en ce que la commande des pompes d'alimentation et/ou des bandes transporteuses ou des vis sans fin (8) a lieu à l'aide d'un ordinateur dans lequel on entre la composition de l'ancien tapis routier, déterminée par analyse, en fonction de la voie, et on détermine les quantités d'addition en fonction de ces données.

13. Dispositif selon une ou plusieurs des revendications 7 à 12, caractérisé en ce qu'on dispose, sur le mécanisme de déplacement, les dispositifs de dosage avec la commande, les additifs étant chargés sur un véhicule de transport séparé et pouvant être amenés aux dispositifs de dosage via des mécanismes de transport.

14. Dispositif selon la revendication 13, caractérisé en ce que les mécanismes de transport du véhicule de transport peuvent être raccordés, via des attelages à fermeture rapide, aux dispositifs de dosage sur le mécanisme de déplacement.

15. Dispositif selon une ou plusieurs des revendications 7 à 13, caractérisé en ce que les récipients de réserve (5) pour des composants minéraux granulaires sont disposés sur le mécanisme de déplacement, les récipients de réserve (6, 7) pour la barbotine et pour l'émulsion bitumineuse à titre de liant étant disposés sur un véhicule de transport séparé.
